# EUROPÄISCHE PATENTSCHRIFT

(11) **EP 0 189 443 B1**
(45) Veröffentlichungstag und Bekanntmachung des Hinweises auf die Patenterteilung: **30.11.1988**
(21) Anmeldenummer: 85903227.8
(22) Anmeldetag: 12.07.1985
(51) Int. Cl.: E02D 5/80, E02D 5/28, E02D 5/62, E02D 5/52, E04C 5/12

(54) **VERPRESSANKER UND VERPRESSPFAHL**
PRESTRESSED ANCHORAGE ROD AND PILE
TIRANT D'ANCRAGE ET PIEU PRECONTRAINTS

(30) Priorität: 13.07.1984 DE 3425941
(43) Veröffentlichungstag der Anmeldung: 06.08.1986
(73) Patentinhaber: Stump Bohr GmbH, D-85737 Ismaning (DE)
(72) Erfinder: REICHERT, Ernst, D-8011 Pöring (DE); SCHÜTT, Karl, D-4018 Langenfeld (DE)
(74) Vertreter: Eder, Eugen, Dipl.-Ing.
(86) Internationale Anmeldenummer: DE8500241
(87) Internationale Veröffentlichungsnummer: WO8600655

(56) Entgegenhaltungen:
- CH-A- 300 486
- CH-A- 558 453
- DE-A- 1 634 554
- DE-A- 1 904 371
- DE-A- 1 908 951
- DE-A- 2 019 533
- DE-A- 2 627 524
- DE-A- 2 649 891
- DE-B- 1 609 722
- DE-B- 2 606 095
- FR-A- 1 443 392
- FR-A- 2 340 484
- US-A- 3 438 212

## Beschreibung

Die Erfindung betrifft einen Verpreßanker und einen Verpreßpfahl mit den Merkmalen der Oberbegriffe der Patentansprüche 1 oder 12.

Aus der Veröffentlichung in der Fachzeitschrift « Der Bauingenieur 51 •, 1976, Seite 110, ist es bekannt, daß es Verpreßanker des Typs A und des Typs B gibt. Verpreßanker des Typs A übertragen die Schubspannungen vom Zugglied direkt auf den Verpreßkörper. Verpreßanker des Typs B übertragen die Ankerkraft über einen Druckkörper in den Verpreßkörper.

Der Verpreßanker Typ A hat den Nachteil, daß die Schubspannung zwischen Verpreßkörper und Erdreich am luftseitigen Ende des Verpreßkörpers eine Spannungsspitze aufweist und dann zum ankerlochgrundseitigen Ende hin abnimmt. In sehr grober Annäherung verteilt sich die Schubspannung dreieckförmig mit dem Maximum am luftseitigen Ende der Verankerungslänge und geht gegen Null zum ankerlochgrundseitigen Ende der Verankerungslänge hin.

Beim Verpreßanker Typ B besteht der selbe Nachteil, nur in umgekehrter Weise. Die Schubspannung hat am ankerlochgrundseitigen Ende der Verankerungslänge das Maximum und geht zum luftseitigen Ende der Verankerungslänge hin gegen Null.

Nachteilig ist bei beiden Ankertypen, daß die Schubspannung bei jedem Verpreßankertyp für sich sehr ungleichmäßig über die Verankerungslänge verteilt sind, so daß sie nicht die maximal möglichen Kräfte übertragen können.

Aus der DE-PS 2 019 533 ist ein vorspannbarer Verpreßanker bekannt, der ein inneres, stangenförmiges Zugglied und ein äußeres, rohrförmiges Zugglied besitzt. Die beiden Zugglieder sind an ihren dem Bohrlochgrund zugekehrten Enden miteinander verbunden. Die abgekehrten Enden sind mit Spannvorrichtungen verbunden. Das dem Bohrlochgrund zugekehrte Ende des äußeren Zuggliedes ist von einem Verpreßkörper umgeben, der sich über eine Verankerungsstrecke erstreckt. Nachteilig ist bei dem bekannten Anker, daß die Spannvorrichtung zum Verspannen des inneren Zuggliedes sich auf dem äußeren Ende des rohrförmigen Zuggliedes abstützt. Beim Vorspannen des inneren Zuggliedes werden keine Kräfte in den Baugrund eingeleitet. Es handelt sich hierbei lediglich um einen inneren Spannungszustand. Wird das äußere Zugglied mittels der sich am Baugrundfundament abstützenden Spannvorrichtung gespannt, werden in den Baugrund Kräfte eingetragen. Das Maximum der Verbundspannung befindet sich am Beginn der Verpreßstrecke und geht zum Ende der Verpreßstrecke hin gegen Null. Dieser bekannte Anker verhält sich somit wie ein Ankertyp A.

Entsprechendes gilt auch für Verpreßpfähle, z. B. nach der DE-OS 2 147 051.

Der Erfindung liegt die Aufgabe zugrunde, Verpreßanker und Verpreßpfähle zu schaffen, deren aufnehmbare Kräfte beträchtlich erhöht sind, wozu die vom Verpreßkörper auf das Erdreich zu übertragenden Schubkräfte über die Verankerungslänge gleichmäßiger verteilt sind.

Die Erfindung löst diese Aufgabe mit den die Erfindung kennzeichnenden Merkmalen der Patentansprüche 1 und 12.

Die Erfindung bietet den Vorteil, daß die hiernach ausgebildeten Verpreßanker oder Verpreßpfähle höhere Anker- oder Pfahlkräfte zulassen. Somit wird für gleiche zu übertragende Kräfte das Herstellen der Verpreßanker bzw. Verpreßpfähle billiger.

Weitere Ausgestaltungen der Erfindung ergeben sich aus den Unteransprüchen 2 bis 11 bzw. 13 bis 15.

Die Erfindung wird nachfolgend anhand von in der Zeichnung dargestellten Ausführungsbeispielen näher erläutert. In der Zeichnung zeigen :
Fig. 1 eine schematische Seitenansicht eines bekannten Verpreßankers Typ A mit Diagramm für den Schubspannungsverlauf ;
Fig. 2 eine schematische Seitenansicht eines bekannten Verpreßankers Typ B mit Diagramm für den Schubspannungsverlauf ;
Fig. 3 eine schematische Seitenansicht eines Verpreßankers nach der Erfindung mit Diagramm für den Schubspannungsverlauf ;
Fig. 4 eine geänderte Ausführungsform nach Fig. 3 ;
Fig. 5 einen schematischen Querschnitt nach der Linie V-V in Fig. 3 ;
Fig. 6 einen schematischen Querschnitt nach der Linie VI-VI in Fig. 4 ;
Fig. 7 a einen schematischen Teillängsschnitt eines Verpreßankers nach der Erfindung im Bereich des Verpreßkorpers ;
Fig. 7 b einen Teillängsschnitt eines Verpreßankers nach Fig. 7 a im Bereich der freien Ankerlänge ;
Fig. 7 c einen schematischen Querschnitt nach der Linie VII c - VII c in Fig. 7a ;
Fig. 7 d einen schematischen Querschnitt nach der Linie VII d - VII d in Fig. 7b ;
Fig. 8 a einen Teillängsschnitt eines Verpreßankers nach der Erfindung einer weiteren geänderten Ausführungsform im Bereich des Verpreßkörpers ;
Fig. 8 b einen Teillängsschnitt eines Verpreßankers nach Fig. 8 a im Bereich der freien Ankerlänge ;
Fig. 8 c einen schematischen Querschnitt nach der Linie VIII c - VIII c in Fig. 8 b ;
Fig. 9 einen schematischen Teillängsschnitt eines Verpreßankers nach der Erfindung nach einer weiteren Ausführungsform im Bereich des Verpreßkörpers ;
Fig. 9 a einen schematischen Querschnitt nach der Linie IX a - IX a in Fig. 9 ;
Fig. 10 einem schematischen Längsschnitt durch einen Verpreßpfahl nach der Erfindung ;
Fig. 11 einen schematischen Teillängsschnitt eines Verpreßpfahls nach einer geänderten Ausführungsform und
Fig. 12 einen schematischen Teillängsschnitt eines Verpreßpfahls nach einer weiteren Ausführungsform.

Der in Fig. 1 dargestellte bekannte Verpreßanker des Typs A besitzt ein Ankerzugglied 1, z. B. in Form eines Spannstahls. Dieses in ein nicht näher dargestelltes Ankerloch eingebrachte Ankerzugglied 1 wird über die Krafteintragungslänge lₒ mit erhärtendem Baustoff durch Verpressen umhüllt. Der erhärtende Baustoff, vorzugsweise Zement, besitzt direkten Verbund mit dem Ankerzugglied 1. Nach dem Erhärten des gebildeten Verpreßkörpers 2 wird das Ankerzugglied 1 durch eine nicht dargestellte Spannpresse in Pfeilrichtung gegen ein Widerlager 3 gespannt.

In der Fuge Verpreßkörper 2/Erdreich tritt eine Schubspannung auf, deren in sehr grober Näherung dreiecksförmiger Verlauf das schematische Diagramm 4 wiedergibt. Das Maximum der Schubspannung tritt am luftseitigen Ende des Verpreßkörpers 2 auf und verläuft dann zum erdseitigen Ende hin gegen Null. Wird die aufnehmbare Schubspannung überschritten, so rutscht in grober Näherung das Schubspannungsdreieck in die gestrichelte Stellung zum bodenseitigen Verpreßkörperende hin. Es ist nicht möglich, durch beliebige Verlängerung des Verpreßkörpers 2 die aufnehmbare Kraft beliebig zu steigern. Bei sehr langen Verpreßkörperlängen ist die Schubspannung am bodenseitigen Ende des Verpreßkörpers nur gering oder gleich Null.

Der in Fig. 2 schematisch dargestellte bekannte Verpreßanker des Typs A besitzt wiederum ein Ankerzugglied 1 in Form eines Spannstahls. Dieses Ankerzugglied 1 ist mit einem Hüllrohr 3 (kurzes Stück strichliert angedeutet) versehen, welches damit das Ankerzugglied 1 freihält von einem direkten Verbund mit dem Verpreßkörper 2. Am bodenseitigen Ende ist das Ankerzugglied 1 mit einem Ankerfuß 6 verbunden. Mit diesem ist ein Druckglied 1" meist in Form eines Rohres verbunden, welches das Ankerzugglied 1 konzentrisch umgibt. Das Ankerzugglied 1 wird wiederum durch eine nicht dargestellte Spannpresse in Pfeilrichtung gegen ein Widerlager 3 gespannt. In der Fuge Verpreßkörper 2/Erdreich ergibt sich wiederum in sehr grober Näherung ein dreieckförmiger Verlauf des Schubspannungsdiagramms 4'. Dieses besitzt jedoch ihr Maximum nun am bodenseitigen Ende des Verpreßkörpers 2..

Der in Fig. 3 schematisch dargestellte, erfindungsgemäße Verpreßanker besitzt ein Ankerzugglied 1 und wenigstens ein zusätzliches Zugglied 1', die am bodenseitigen Ende mit dem Ankerfuß 6 mittelbar oder unmittelbar verbunden sind. Das Ankerzugglied 1 ist entsprechend dem Verpreßankertyp B nach Fig. 2 über seine ganze Länge mit einem Hüllrohr 5 versehen, so daß es keinen Verbund mit dem Verpreßkörper 2 gibt. Das zusätzliche Zugglied 1' ist im Verpreßkörperbereich vorzugsweise profiliert oder gerippt und in direktem Verbund mit dem Verpreßkörper 2. Es steht auch mittelbar oder unmittelbar in Verbindung mit dem Ankerfuß 6. Dadurch wird die Verankerungslänge Iᵥ des Zuggliedes 1' über das Ankerzugglied 1 und den Ankerkörper 6 zusätzlich auf Druck beansprucht, wenn sowohl das Ankerzugglied 1, als auch das zusätzliche Zugglied 1' durch nicht dargestellte Pressen in den angegebenen Pfeilrichtungen gegen das Widerlager 3 gespannt werden.

Wie aus Fig. 5 ersichtlich, kann das Ankerzugglied 1 von einem einzigen Spannstahl gebildet sein, der mit dem Hüllrohr 5 versehen ist. Das Zugglied 1' wird von Einzelstäben und/oder Litzen gebildet, die konzentrisch zum Ankerzugglied 1 angeordnet sind.

Wie aus Fig. 6 ersichtlich, kann das zentrische Ankerzugglied 1 aber auch aus mehreren, hier drei Einzelstäben oder Litzen, bestehen, die wiederum von einem gemeinsamen Hüllrohr 5 umgeben sind. Zusätzlich sind zwischen die Zugglieder 1' im Bereich des Verpreßkörpers 2 Zulagestähle 8 eingesetzt, die an ihrem bodenseitigen Ende ebenfalls mit dem Ankerfuß 6 mittelbar oder unmittelbar in Verbindung stehen, deren andere Enden aber frei am luftseitigen Ende des Verpreßkörpers 2 enden. Diese Zulagestähle 8 bilden zusammen mit den Enden 11 der Zugglieder 1' ein Druckglied.

Wie aus Fig. 3 ersichtlich, werden durch das Spannen der Zugglieder 1 und 1' gegen das Widerlager 3 bei genügend großer Verankerungslänge Iᵥ in der Fuge Verpreßkörper 2/Erdreich hintereinander die Schubspannungen nach den Diagrammen 4 und 4' wirksam. An das Schubspannungsdiagramm 4, das dem Verpreßankertyp A entspricht, schließt sich das umgekehrt angenommene Schubspannungsdiagramm 4' des Verpreßankertyps B an.

Hieraus ergibt sich, daß bei dem Verpreßanker nach der Erfindung gemäß Fig. 3 eine Kraft aufgebracht werden kann, die annäherungsweise so groß ist wie die Kraft eines Verpreßankers des Typs A und B zusammen, wobei aber wesentlich weniger Bohrarbeit anfällt, als dies bei der Herstellung eines Verpreßankers des Typs A und eines Verpreßankers des Typs B getrennt voneinander erforderlich wäre.

Bei dem Verpreßanker nach der Fig. 4 wird das Zustandekommen eines in grober Näherung rechteckigen Schubspannungsverlaufs angestrebt.

Dies setzt sowohl gleiche Spannkraft der Zugglieder 1 und 1' als auch eine besondere Bemessung der Verankerungslänge Iᵥ voraus.

Um bei gleichzeitigem Spannen des Ankerzuggliedes 1 und des zusätzlichen Zuggliedes 1' auch die erforderlichen Spannkräfte aufbringen zu können, ist eine spezielle Presse erforderlich, die den verschiedenen freien Stahllängen der Zugglieder 1 und 1' Rechnung trägt.

Bei Erreichung eines rechteckförmigen Schubspannungsverlaufs ist gegenüber einem Verpreßanker Typ A oder B bei gleicher Verpreßkörperlänge demnach eine größere Kraft übertragbar, was von großer wirtschaftlicher Bedeutung ist.

Aus der Fig. 7 a ist die Ausbildung eines Verpreßankers im Bereich des Verpreßkörpers 2 klarer ersichtlich. Das Ankerzugglied 1 in Form eines Stahlstabes ist z. B. mit dem Ankerfuß 6 verschraubt. Es ist von dem Hüllrohr 5 in Form z. B. eines Kunststoffschlauches umgeben. Dieses Hüllrohr 5 reicht über die gesamte Länge des Ankerzuggliedes 1 bis zum Ankerfuß 6. Im Bereich des Verpreßkörpers 2 kann dieses Hüllrohr 5 gänzlich oder auf eine bestimmte Strecke auch aus Stahl bestehen, um einem Ausknicken der Zugglieder 1' nach Innen besser entgegenzuwirken. Das Hüllrohr 5 kann zusätzlich außen noch eine Profilierung aufweisen und somit zugleich noch eine Druckrohrfunktion mit übernehmen. Der Ankerfuß 6 besitzt am Umfang eine Ringschulter 9. In den Ringraum 10 zwischen Hüllrohr 5 und Ringschulter 9 sind die bodenseitigen Enden 11 der Zugglieder 1' in Form von einzelnen Stäben eingesetzt. Der auch in den Ringraum 10 eingepreßte erhärtende Baustoff verbindet Ankerfuß 6 und Enden 11 der Zugglieder 1' miteinander. Die Ringschulter 9 verhindert ein Wegkriechen des Baustoffes und nimmt Spaltzugkräfte auf. Bei entsprechender Verlängerung und Profilierung der Ringschulter 9 an der Außenseite, kann diese zusätzlich eine Druckrohrfunktion übernehnmen und die in ihrer Endstrecke druckbeanspruchten Zugglieder 1' in Form von Stäben oder Litzen teilweise entlasten. Die Enden 11 der Zugglieder 1' sind durch Bänder 12 gegen Ausknicken gebündelt.

Wie aus Fig. 7 d ersichtlich, sind im Bereich der freien Ankerlänge sowohl das Ankerzugglied 1 als auch die Zugglieder 1' von Hüllrohren 5 bzw. 5' umgeben. Bei dem Verpreßanker nach den Figuren 8 a, 8 b und 8 c ist der Ankerfuß 6 mit um den Unfang verteilten zylindrischen Sackausnehmungen 13 versehen, die voneinander gleichen Abstand besitzen. Die bodenseitigen Enden der Zugglieder 1' werden von diesen Sackausnehmungen 13 steckbar aufgenommen.

Bei dem sich über die freie Ankerlänge erstreckenden anschließenden Ankerteil nach Fig. 8 b sind nun die Zugglieder 1 und 1' von einem gemeinsamen Hüllrohr 5" umgeben.

Bei der Ausführungsform des Verpreßankers nach Fig. 9 wird der Ankerfuß 6 ersetzt durch einen durch Stauchen hervorgerufene Kopf 15 der Enden 14 der das Ankerzugglied 1 bildenden Stäbe oder Litzen. Die entstehende Kopf 15 überträgt die Zugkraft über den erhärteten Baustoff des Verpreßkörpers 2 auf die Enden der Zugglieder 1'. Ein Stahlrohrstück 16, welches das Ende des Ankerzuggliedes 1 und die Enden derZugglieder 1' umgibt, nimmt die Spaltzugkräfte auf und verhindert ein Wegkriechen des erhärteten Baustoffes. Der bisherige Ankerfuß 6 wird somit aus Kopf 15, Verpreßkörper 2 und Stahlrohrstück 16 gebildet. Das Stahlrohrstück 16 kann sowohl Innen- als auch Außenprofilierung aufweisen.

Die Verpreßanker nach den Figuren 3 bis 9 können über die Länge des Verpreßkörpers 2 zusätzlich noch von einem nicht dargestellten Rippenrohr aus Plastik umgeben sein, welches für permanente Verpreßanker als zusätzlicher Korrosionsschutz dient.

Der in Fig. 10 dargestellte Verpreßpfahl besitzt ein Rohr 20 ; dieses kann auch aus Einzelstücken bestehen, welche durch Muffen gestoßen sind. Das Druckglied 20' kann auch aus Einzelstücken bestehen, die ohne besondere Verbindungselemente stumpf aufeinanderstehen. Am Rohr 20 befindet sich eine beispielsweise angeschweißte Endkappe 21, auf welcher die Druckglied 20' aufsteht. Das Rohr 20 und das Druckglied 20' werden z. B. über einen Pfahlkopfkörper 22 von einem durch Pfeile angedeuteten Fundament belastet. Der Pfahlkopfkörper 22 ist mit der Druckglied 20' beispielsweise durch ein Gewinde verbunden, durch welches der Pfahlkopfkörper 22 auch auf genaue Sollhöhe eingestellt werden kann. Eine zusammendrückbare oder ausquetschbare Masse 23 trennt zunächst die Stirnfläche des Rohres 20 von der Stirnfläche des Ringflansches des Pfahlkopfkörpers 22.

Die Masse 23 ist ein Element zur Distanzhaltung und übt zugleich Dichtungsfunktion gegenüber eindringendem Zement aus.

Die Höhe der Masse 23 trägt den verschiedenen elastischen Stauchungen Rechnung, die aus den verschiedenen wirksamen Längen des Rohres 20 und des Druckgliedes 20' resultieren. Erst nach Aufzehrung jener elastischen Differenzlänge, welche bei der stählernen Druckglied 20' größer ist als beim stählernen Rohr 20, sollen die beiden Stirnflächen vollen Kraftschub bekommen.

Werden nun gleiche Querschnitte für das Rohr 20 und das Druckglied 20' gewählt und ist die Kraftübertragungslänge des Verpreßkörpers 2/Erdreich entsprechend bemessen, so entsteht, wenn man die ohnehin geringe Kraftabtragung durch Spitzendruck vernachlässigt, aber auch hier eine in sehr grober Näherung rechteckförmige Schubspannungsfläche. Zur besseren Kraftübertragung vom Rohr 20 auf den Verpreßkörper kann das Rohr 20 mit Verbundrippen 24 ausgestattet sein.

Der in Fig. 11 dargestellte Verpreßpfahl besitzt eine geänderte Pfahlkopfkonstruktion. Der Verpreßpfahl ist durch ein Fundament belastet, welches die Last mittels Schubspannungen, die durch Pfeile angedeutet sind, auf einen rohrförmigen Pfahlkopfkörper 30 überträgt. Dieser Pfahlkopfkörper 30 ist mit dem Druckglied 20' beispielsweise durch ein Gewinde verbunden. Eine zusammendrückbare oder ausquetschbare Masse 23 ist wiederum als vorläufiges Trennungselement eingeschaltet und die Schraubkonstruktion erlaubt auch hier die genaue Höheneinstellung.

Bei gleichen Kraftanteilen von Rohr 20 und Druckglied 20' ergibt sich auch längs der Kraftübertragungslänge im Fundamentbereich ein in grober Näherung rechteckformiger Schubspannungsverlauf 4" und 4"' mit den entsprechenden Vorteilen zur Aufnahme der Pfahlkraft in schlechtem oder unbewehrtem Beton.

Interessant ist noch der durch die Konstruktion entstehende Normalspannungsverlauf 31 im Pfahlkopfkörper 30. Der Zugbereich (+) ergibt eine Querkontraktion, der Druckbereich (-) eine Querdehnung. Eine Querdehnung erhöht die aufnehmbare Schubspannung, eine Querkontraktion vermindert sie. Durch geringe Variation der Kraftanteile des Rohres 20 und des Druckgliedes 20' kann dem entgegengewirkt werden.

Es kann auch vorteilhaft sein, den Pfahlkopfkör- pe.r 30 umzudrehen, was Fig. 12 zeigt. Hierbei tritt, wie der Normalspannungsverlauf 32 zeigt, im Pfahlkopfkörper 30 nur Druckspannung auf.

Durch eine Querdehnung wird die aufnehmbare Schubspannung optimiert, was bei Fundamenten, die eine entsprechende Bewehrung aufweisen, vorteilhaft sein kann.

## Patentansprüche

1. Verpreßanker mit wenigstens einem von der Erdoberfläche gegen ein Widerlager (3) spannbaren Ankerzugglied (1), mit einem damit verbundenen Ankerfuß (6), einer das Ankerzugglied (1) bis zum Ankerfuß (6) umgebenden Umhüllung (5) und mit wenigstens einem zusätzlichen, gegen das Widerlager (3) spannbaren Zugglied (1'), das mit dem Ankerfuß (6) zusammenwirkt und über seine Verankerungslänge (h) im Verpreßkörper eingebettet ist.

2. Verpreßanker nach Anspruch 1, dadurch gekennzeichnet, daß das Ankerzugglied (1) zentrisch und die zusätzlichen Zugglieder (1') konzentrisch dazu angeordnet sind.

3. Verpreßanker nach Anspruch 2, dadurch gekennzeichnet, daß das zentrische Ankerzugglied (1) und die zusätzlichen Zugglieder (1') von mehreren Einzellitzen oder Stäben gebildet sind.

4. Verpreßanker nach Anspruch 3, dadurch gekennzeichnet, daß zwischen den zusätzlichen Zuggliedern (1') sich über die Verankerungslänge (Iᵥ) ganz oder teilweise erstreckende Zu lagestähle (8) eingefügt sind, die mit dem Ankerfuß (6) zusammenwirken.

5. Verpreßanker nach Anspruch 1, dadurch gekennzeichnet, daß das zentrische Ankerzugglied (1) mit dem Ankerfuß (6) verschraubt ist und der Ankerfuß (6) zur Aufnahme der Enden (11) der zusätzlichen Zugglieder (1') eine Ringschulter (9) aufweist.

6. Verpreßanker nach Anspruch 1, dadurch gekennzeichnet, daß über die freie Ankerlänge (Iᵣₛₜ) sowohl das zentrische Ankerzugglied (1) als auch die zusätzlichen Zugglieder (1') von Hüllrohren (5, 5') umgeben sind.

7. Verpreßanker nach Anspruch 5, dadurch gekennzeichnet, daß der Ankerfuß (6) um den Umfang gleichmäßig verteilt Sackausnehmungen (13) zur Aufnahme der Enden (11) der zusätzlichen Zugglieder (1') aufweist.

8. Verpreßanker nach Anspruch 2, dadurch gekennzeichnet, daß das Ankerzugglied (1) und die zusätzlichen Zugglieder (1') von einem Hüllrohr (5") über die freie Stahllänge (I_{fst}) umgeben sind.

9. Verpreßanker nach Anspruch 1 oder 2, dadurch gekennzeichnet, daß das zentrische Ankerzugglied (1) zu einem Kopf (15) gestaucht ist und daß dieser Kopf (15) und die Enden (11) der umgebenden zusätzlichen Zugglieder (1') von einem Stahlrohrstück (16) umgeben sind.

10. Verpreßanker nach Anspruch 1, dadurch gekennzeichnet, daß das Ankerzugglied (1) und die zusätzlichen Zugglieder (1') im Bereich der Krafteintragungslänge (lₒ) zusätzlich im Abstand von einem Ripprohr, z. B. aus Kunststoff, umgeben sind.

11. Verpreßanker nach einem oder mehreren der vorstehenden Ansprüche, dadurch gekennzeichnet, daß die Oberflächen der Ankerteile profiliert sind.

12. Verpreßpfahl mit einem in einem Pfahlloch eingebrachten Druckglied (20'), das von einem erdseitig abgeschlossenen, konzentrischen Rohr (20) umgeben ist und Erdseitig auf diesem aufsteht, wobei das Rohr (20) in einem Verpreßkörper (2) eingebettet ist und das Druckglied (20') und das Rohr (20) am luftseitigen Ende über Übertragungskörper (22, 30) druckbeaufschlagbar sind.

13. Verpreßpfahl nach Anspruch 12, dadurch gekennzeichnet, daß mit dem oberen Ende des Druckgliedes (20') lösbar ein druckbeaufschlagbarer Pfahlkörper (22) verbunden ist, dessen unterer Rand mit Abstand zum oberen Rand des Rohres (20) endet.

14. Verpreßpfahl nach Anspruch 13, dadurch gekennzeichnet, daß der Pfahlkopfkörper (22) eine druckaufnehmende Platte besitzt.

15. Verpreßpfahl nach Anspruch 13, dadurch gekennzeichnet, daß der Pfahlkopfkörper (30) ein Reibkörper ist.

## Claims

1. A prestressed anchor having at least one anchor tension member (1) tensionable from the earth surface towards an abutment (3), with an anchor foot (6) connected thereto, a sheathing (5) surrounding the anchor tension member (1) as far as the anchor foot (6) and with at least one additional tension member (1') which is tensionable against the abutment (3) and which cooperates with the anchor foot (6) and is embedded over its anchorage length (lᵥ) in the prestressed body.

2. A prestressed anchor according to claim 1, characterised in that the anchor tension member (1) is arranged centrically and the additional tension members (1') are arranged concentrically thereto.

3. A prestressed anchor according to claim 2, characterised in that the centric anchor tension member (1) and the additional tension members (1') are formed by several individual strands or rods.

4. A prestressed anchor according to claim 3, characterised in that inserted between the additional tension members (1') are extra steel elements (8) which extend wholly or partially over the anchorage length (lᵥ) and which co-operate with the anchor foot (6).

5. A prestressed anchor according to claim 1, characterised in that the centric anchor tension member (1) is bolted to the anchor foot (6) and the anchor foot (6) has an annular shoulder (9) for the reception of the ends (11) of the additional tension members (1').

6. A prestressed anchor according to claim 1, characterised in that over the free anchor length (i_{fst}) both the centric anchor tension member (1) and the additional tension members (1') are surrounded by encasing tubes (5, 5').

7. A prestressed anchor according to claim 5, characterised in that the anchor foot (6) has blind-end recesses (13), distributed uniformly around the circumference, for the reception of the ends (11) of the additional tension members (1').

8. A prestressed anchor according to claim 2, characterised in that the anchor tension member (1) and the additional tension members (1') are surrounded by an encasing tube (5") over the free steel length (I_{fst}).

9. A prestressed anchor according to claim 1 or 2, characterised in that the centric anchor tension member (1) is compressed to form a head (15) and in that this head (15) and the ends (11) of the surrounding additional tension members (1') are surrounded by a length of steel pipe (16).

10. A prestressed anchor according to claim 1, characterised in that the anchor tension member (1) and the additional tension members (1') are surrounded in the region of the force entry length (1₀) additionally, at a spacing, by a ribbed tube, e. g. made of plastics material.

11. A prestressed anchor according to one or more of the preceding claims, characterised in that the surfaces of the anchor parts are profiled.

12. A prestressed pile with a compression member (20') which is introduced in a pile hole and which is surrounded by a concentric pipe (20) closed off at the earth side and stands at the earth side on this, in which respect the pipe (20) is embedded in a prestressed body (2) and the compression member (20') and the pipe (20) can be acted upon by pressure at the air sided end by way of transmission bodies (22, 30).

13. A prestressed pile according to claim 12, characterised in that connected releasably to the upper end of the compression member (20') is a pile body (22) which can be acted upon by pressure and the lower edge of which ends at a spacing from the upper edge of the pipe (20).

14. A prestressed pile according to claim 13, characterised in that the pile head body (22) possesses a pressure-absorbing plate.

15. A prestressed pile according to claim 13, characterised in that the pile head body (30) is a friction body.

## Revendications

1. Ancrage injecté comprenant au moins un tirant d'ancrage (1) qui peut être mis en tension en prenant appui contre une butée (3) à partir de la surface du sol, un pied d'ancrage (6) solidaire de ce tirant, une gaine (5) qui entoure le tirant d'ancrage (1) jusqu'au pied d'ancrage (6), et au moins un tirant additionnel (1'), qui peut être tendu en appui contre la butée (3), qui coopère avec le pied d'ancrage (6) et qui est noyé dans le corps injecté sur sa longueur d'ancrage (1ᵥ).

2. Ancrage injecté selon la revendication 1, caractérisé en ce que le tirant d'ancrage (1) est disposé en position centrale et les tirants additionnels (1') sont disposés concentriquement au premier.

3. Ancrage injecté selon la revendication 2, caractérisé en ce que le tirant d'ancrage central (1) et les tirants additionnels (1') sont formés de plusieurs torons individuels ou de plusieurs barres.

4. Ancrage injecté selon la revendication 3, caractérisé en ce que, entre les tirants additionnels (1'), sont interposés des aciers pour charpente (8) qui s'étendent sur la totalité ou sur une partie de la longueur d'ancrage (Iv), et qui coopèrent avec le pied d'ancrage (6).

5. Ancrage injecté selon la revendication 1, caractérisé en ce que le tirant d'ancrage central (1) est vissé au pied d'ancrage (6) et le pied d'ancrage (6) présente un épaulement annulaire (9) pour recevoir les extrémités (11) des tirants additionnels (1').

6. Ancrage injecté selon la revendication 1, caractérisé en ce que, sur la longueur libre (I_{fst}) de l'ancrage, le tirant d'ancrage central (1) ainsi que les tirants additionnels (1') sont entourés de tubes enveloppes (5, 5').

7. Ancrage injecté selon la revendication 5, caractérisé en ce que le pied d'ancrage (6) présente des évidements borgnes (13) uniformément répartis sur la circonférence, destinés à recevoir les extrémités (11) des tirants additionnels (1').

8. Ancrage injecté selon la revendication 2, caractérisé en ce que le tirant d'ancrage (1) et les tirants additionnels (1') sont entourés d'un tube enveloppe (5") sur la longueur libre des aciers (I_{fst}).

9. Ancrage injecté selon la revendication 1 ou 2, caractérisé en ce que le tirant d'ancrage central (1) est refoulé pour former une tête (15), et en ce que cette tête (15) et les extrémités (11) des tirants additionnels (1') qui l'entourent sont entourées d'un tronçon de tube d'acier (16).

10. Ancrage injecté selon la revendication 1, caractérisé en ce que, dans la région de la longueur d'application de la force (tₒ), le tirant d'ancrage (1) et les tirants additionnels (1') sont entourés à un certain écartement par un tube nervuré, par exemple en matière plastique.

11. Ancrage injecté selon une ou plusieurs des revendications précédentes, caractérisé en ce que les surfaces des éléments de l'ancrage sont profilées.

12. Pieu injecté comprenant un organe comprimé (20') introduit dans un trou de pieu, qui est entouré d'un tube concentrique (20) fermé côté terrain, et est monté debout sur ce tube côté terrain, le tube (20) étant noyé dans un corps injecté (2), et l'organe comprimé (20') et le tube 20 peuvent être chargés par une pression au niveau de l'extrémité côté air, par l'intermédiaire d'éléments de transmission (22, 30).

13. Pieu injecté selon la revendication 12, caractérisé en ce qu'à l'extrémité supérieure de l'organe comprimé (20'), est relié de façon amovible un corps de pieu (22) pouvant être chargé par une pression, et dont le bord inférieur se termine à une certaine distance du bord supérieur du tube (20).

14. Pieu injecté selon la revendication 13, caractérisé en ce que le corps (22) de la tête du pieu possède une plaque qui reçoit la pression.

15. Pieu injecté selon la revendication 13, caractérisé en ce que le corps (30) de la tête du pieu est un élément de friction.
